# FASCICULE DE BREVET EUROPEEN

(11) **EP 0 701 485 B1**
(45) Date de publication et mention de la délivrance du brevet: **29.07.1998**
(21) Numéro de dépôt: 95913215.0
(22) Date de dépôt: 17.03.1995
(51) Int. Cl.: B05B 11/00, B65D 47/34

(54) **CONDITIONNEMENT RECHARGEABLE ET SA CARTOUCHE**
NACHFÜLLBARE VERPACKUNG UND IHRE KARTUSCHE
REFILLABLE PACKAGING AND CARTRIDGE THEREFOR

(30) Priorité: 30.03.1994 FR 9403780
(43) Date de publication de la demande: 20.03.1996
(73) Titulaire: REXAM REBOUL, 74961 Cran-Gevrier (FR)
(72) Inventeur: LECOMTE, Olivier, F-01200 Bellegarde (FR)
(74) Mandataire: Bertrand, Didier
(86) Numéro de dépôt international: FR9500331
(87) Numéro de publication internationale: WO9526832

(56) Documents cités:
- EP-A- 0 143 183
- EP-A- 0 526 811
- WO-A-93/25447
- US-A- 4 750 532
- US-A- 4 872 596
- US-A- 5 190 191
- US-E- R E31 408
- PATENT ABSTRACTS OF JAPAN vol. 013 no. 274 (M-841) ,23 Juin 1989 & JP,A,01 070382 (HIROSHI KONDO)

## Description

La présente invention concerne l'industrie du conditionnement en pot de substances fluides, notamment cosmétiques, pharmaceutiques, d'hygiène ou d'entretien ménager.

Le conditionnement en pot de telles substances est pratique mais le prélèvement direct dans le pot avec le doigt ou un instrument est source de souillure et la large ouverture facilite la pollution, le dessèchement et l'oxydation par l'exposition à l'air lors de chaque prélèvement. On a donc eu recours à des conditionnements en vase clos avec dispositif distributeur à pompe ou sous pression pour pallier ces inconvénients. On a proposé divers conditionnements de ce genre dans les documents WO-A-93 25447 (qui sert de base au préambule des revendications 1 et 6), EP-A-0 526 811 ou US-A-4 872 596. Mais ces conditionnements sont relativement plus onéreux et souvent peu esthétiques, surtout si, pour en limiter le coût, on utilise des matériaux bon marché. Or, plus particulièrement pour des produits cosmétiques ou d'hygiène appelés à rester visibles dans les salles de bains ou sur des coiffeuses, on recherche un aspect agréable, non dépréciatif du produit conditionné qui est souvent d'un prix relativement élevé.

Afin de répondre au désir des consommateurs d'une bonne, voire luxueuse, présentation d'un prix acceptable, on a envisagé d'utiliser le même emballage extérieur pour un nombre indéterminé de contenances renouvelées en cartouches interchangeables munies chacune d'un dispositif distributeur (cf. US-A-5 190 191). Le but de l'invention est d'éviter toute manoeuvre fastidieuse, délicate, ou salissante pour la recharge de l'emballage ainsi que l'usure ou le bouchage d'un dispositif distributeur réutilisé.

L'invention a pour objet un conditionnement rechargeable tel que défini dans la revendication 1 annexée.

L'organe distributeur porté par le récipient peut être une pompe aspirante-refoulante à clapets anti-retour, avec l'avantage d'une distribution dosée, ou bien un obturateur du type tiroir ou valve. En ce cas le fond mobile du récipient est constamment sollicité par un ressort de pression prenant appui contre le socle du boîtier.

En pratique, il est avantageux que les lèvres de la rainure soient élastiquement déformables et assurent l'encliquetage du renflement de la tige dans la rainure du poussoir par pression du doigt de l'utilisateur sur le poussoir lors de la mise en service d'une cartouche.

L'invention a également pour objet une cartouche interchangeable pour le conditionnement objet de l'invention, tel que définie dans la revendication 6.

Une meilleure compréhension de l'invention pourra résulter de l'examen et de la description détaillée des dessins annexés qui représentent un mode de réalisation de l'invention, et une variante, choisis simplement à titre d'exemple parmi les nombreuses formes d'exécution, adaptations et variantes de l'invention concevables par un technicien averti.

Sur ces dessins :
- la figure 1 est une vue schématique, en perspective explosée, d'un conditionnement suivant l'invention comprenant un boîtier, une cartouche, et un socle ;
- la figure 2 est une vue schématique par dessus de la cartouche du conditionnement de la figure 1, à l'intérieur du boîtier représenté en coupe suivant la ligne II-II de la figure 3, en positions de repos et de fin de distribution ;
- la figure 3 est une vue schématique et partiellement en coupe suivant la ligne III-III de la figure 2 du conditionnement au repos ;
- la figure 4 est une vue analogue à celle de la figure 3, suivant la ligne IV-IV de la figure 2, du conditionnement en fin de distribution ;
- les figures 5 et 6 sont des vues analogues à celles des figures 3 et 4, respectivement, d'une variante ;

Sur ces figures, les éléments correspondants sont désignés par les mêmes références numériques, éventuellement affectées d'un indice. Les dimensions et les proportions respectives de ces éléments peuvent ne pas être respectées pour une meilleure lisibilité des dessins.

Le conditionnement suivant l'invention représenté sur les figures 1 à 4 est essentiellement constitué d'un boîtier 1 en forme de cloche, dont la paroi latérale est traversée par un poussoir manuel 2, et dont la paroi supérieure est percée d'un orifice 3, dans le prolongement du poussoir. Une cartouche 4 interchangeable est insérée par translation axiale à l'intérieur du boîtier où elle est maintenue et calée par un socle 5 vissé dans le fond ouvert du boîtier.

La cartouche 4 comprend un récipient 6 en forme de pot retourné dont le fond ouvert est obturé par un piston libre 7 percé en son centre d'un orifice 8 de remplissage du récipient, fermé par un bouchon 9. La face latérale du récipient présente un ergot 10 d'orientation de la cartouche dans le boîtier qui coopère avec une rainure 11 longitudinale creusée dans la paroi latérale interne du boîtier pour présenter convenablement la cartouche lors de son introduction dans le boîtier. Une nervure annulaire 12 issue du socle 5 empêche le piston 7 de s'échapper accidentellement. La paroi supérieure du récipient 6 est percée d'un orifice 13 communiquant avec l'intérieur d'un cylindre de pompe 14, solidaire de la paroi supérieure du récipient, sous le contrôle d'un clapet anti-retour à bille 15. Le piston 16 de la pompe est prolongé par une tige d'actionnement 17 traversant une lame de ressort 19 en arc de cercle dont les extrémités libres s'arcboutent contre des butées parallèles 20, 21 et 20', 21' issues de la paroi supérieure du récipient. La partie centrale de la lame de ressort 19 présente une ouverture 22 pour le passage libre de la tige 17 du piston. Cette tige 17 se termine par un renflement 18 par lequel la lame de ressort 19 exerce sur elle une traction, par l'intermédiaire du poussoir 2 à l'intérieur du boîtier alors que le renflement 18 est prisonnier dans une rainure axiale en T 23 à lèvres élastiquement déformables creusée dans l'extrémité libre du poussoir 2, (figures 2, 3 et 4).

Le poussoir 2 présente deux languettes latérales flexibles 24, 24' avec ergots extérieurs 25, 25' qui retiennent le poussoir prisonnier dans une fente 27 de la paroi du boîtier, en coopération avec un bourrelet 26 entourant l'extrémité externe du poussoir, mais libre de débattre de part et d'autre de la paroi latérale du boîtier qu'il traverse. La face inférieure du poussoir vis à vis de la cartouche se termine par une partie inclinée 28 qui agit comme une came lors de l'introduction d'une cartouche dans le boîtier pour refouler la lame de ressort 19 et le poussoir, s'ils ne se trouvent pas en bonne position, afin de permettre au renflement 18 de l'extrémité de la tige de piston 17 de pénétrer dans la rainure en T 23 de l'extrémité du poussoir.

Le cylindre 14 communique également par un orifice 29 avec une buse 30 de distribution renfermant un clapet plat anti-retour 31. Cette buse 30 de forme tronconique s'insère dans l'orifice de forme complémentaire 3 de la paroi supérieure du boîtier 1 lors de la mise en place de la cartouche 4 dans le boîtier.

La tige d'actionnement du dispositif distributeur est libre, sauf les frottements, de se déplacer lorsqu'elle n'est pas en prise avec le poussoir, ce qui est le cas pour une cartouche de recharge tant qu'elle n'est pas engagée dans le boîtier. Afin d'éviter toute manoeuvre inopportune de l'organe de distributeur d'une cartouche hors du boîtier, la longueur de la tige d'actionnement est telle qu'en fin de course d'enfoncement, le renflement terminal de cette tige ne fait pas saillie hors du ressort librement arqué. Ainsi, il n'est pas possible à un utilisateur de le saisir et d'actionner la tige par inadvertance, ce qui apporte une garantie de non-utilisation d'une cartouche de recharge.

Lorsqu'on introduit une cartouche dans le boîtier, le poussoir est repoussé, s'il est enfoncé, par sa partie inclinée 28 qui vient porter et glisser contre la tranche supérieure externe du ressort 19, le renflement terminal 18 de la tige restant protégé par le ressort. Il suffit alors à l'utilisateur d'appuyer sur le poussoir pour comprimer le ressort, dégager l'extrémité de la tige d'actionnement et forcer son renflement terminal à écarter élastiquement les lèvres de la rainure 23 pour venir s'encliqueter derrière elles. Le poussoir est alors en prise avec la tige et le conditionnement est fonctionnel.

Lorsqu'on retire une cartouche du boîtier, par translation axiale après avoir dévissé le socle 5, le renflement terminal de la tige d'actionnement de l'organe distributeur glisse librement le long de la rainure 23 jusqu'à dégagement et décompression du ressort. Dans la cartouche ainsi retirée, la tige d'actionnement reste en position de fin de course de repos, et fait saillie hors du ressort, ce qui constitue un témoin d'utilisation de la cartouche. Si on réintroduit une telle cartouche dans le boîtier, le poussoir sorti, sinon repoussé par sa partie inclinée, présente l'extrémité ouverte de sa rainure en position de réception du renflement terminal de la tige qui y coulisse librement lorsqu'on enfonce la cartouche dans le boîtier, guidée axialement par son ergot d'orientation 10 dans la rainure 11 longitudinalement coopérante du boîtier.

Dans la variante représentée sur les figures 5 et 6 on retrouve les mêmes éléments dans la même disposition, mais la pompe est remplacée par un distributeur à tiroir 32, dont le fond du cylindre 14a est percé d'un orifice 33 d'aération qui permet le libre débattement du tiroir commandé par une tige 17a identique à la tige de piston de l'exemple précédent. Un ressort conique 34 de compression prend appui sur le socle 5a pour exercer constamment une pression sur le piston libre 7a obturant le fond du récipient 6a dans lequel il est centré par un téton 35 axial issu du socle 5a. Ce mode de réalisation ne nécessite pas de clapets anti-retour et la distribution du produit conditionné est continue tant que l'utilisateur appuie sur le poussoir 2a.

## Revendications

1. Conditionnement rechargeable pour la distribution de substances fluides comprenant un boîtier (1) en forme de cloche fermée par un socle amovible, traversé par un poussoir manuel prisonnier (2), et laissant passage à une buse de distribution (30) ; l'intérieur du boîtier logeant une cartouche (4) interchangeable comprenant un récipient (6) en forme de pot retourné, à fond (7) mobile, dont la face supérieure porte un organe distributeur (16, 32) associé à une buse (30) de distribution ; le récipient et le boîtier présentant des moyens coopérants (10, 11) de positionnement et de calage de la cartouche dans le boîtier, l'organe distributeur (16, 32) étant prolongé par une tige d'actionnement (17) dont l'extrémité libre présente des moyens de raccordement temporaire (18) avec des moyens complémentaires (23) de l'extrémité libre du poussoir,
- conditionnement, caractérisé en ce que la cartouche comporte une lame de ressort (19), extérieure à l'organe distributeur (16, 32), l'extrémité libre externe de la tige d'actionnement (17) présente un renflement (18), raccordé au poussoir (2) par lequel la lame de ressort (19) exerce une traction sur la tige d'actionnement, tandis que l'extrémité libre interne du poussoir présente face à la cartouche une partie inclinée (28) en forme de came qui coopère avec la lame de ressort, lors de l'introduction d'une cartouche dans le boîtier, pour dégager l'extrémité libre de la tige d'actionnement et permettre l'insertion et la retenue de son renflement terminal dans une rainure (23) à section en T, parallèle à l'axe de la cartouche et débouchant à ses extrémités ainsi que latéralement.

2. Conditionnement, suivant la revendication 1, caractérisé en ce que les lèvres de la rainure (23) sont élastiquement déformables et assurent l'encliquetage du renflement de la tige dans la rainure du poussoir par pression du doigt de l'utilisateur sur le poussoir lors de la mise en service d'une cartouche.

3. Conditionnement, suivant la revendication 1, caractérisé en ce que la lame de ressort est constituée par une lame flexible (19) en arc de cercle dont les extrémités libres s'arcboutent contre des butées parallèles (20, 21) issues de la paroi supérieure du récipient (6) et la partie centrale de la lame flexible est traversée librement par la tige d'actionnement (17).

4. Conditionnement, suivant l'une des revendications 1 à 3, caractérisé en ce que l'organe distributeur porté par le récipient est une pompe (14) aspirante-refoulante avec clapets anti-retour (15, 31)

5. Conditionnement, suivant l'une des revendications 1 à 3, caractérisé en ce que l'organe distributeur porté par le récipient est un obturateur (32) du type tiroir ou valve, le fond mobile (7a) du récipient étant constamment sollicité par un ressort de pression (34) prenant appui contre le socle (5a) du boîtier.

6. Cartouche interchangeable pour conditionnement suivant l'une des revendications 1 à 5, qui comprend un récipient (6), à fond mobile (7), dont la paroi supérieure est solidaire d'un organe distributeur (16, 32) associé à une buse de distribution (31) et présentent une tige d'actionnement automatiquement raccordable à un poussoir prisonnier d'un boîtier recevant la cartouche, caractérisée en ce que l'organe distributeur comporte une tige d'actionnement dont l'extrémité libre est protégée par une lame de ressort en arc de cercle (19) dont la partie centrale présente une ouverture de libre passage de la tige.

## Claims

1. Rechargeable packaging for dispensing fluid substances comprising a bell-shaped case (1) closed by a removable base, having a captive manual plunger (2) passing through it and providing a passage for a dispensing nozzle (30); the interior of said case housing a replaceable cartridge (4) comprising an inverted pot container (6) with a mobile bottom (7) and a top face of which carries a dispensing device (16, 32) associated with a dispensing nozzle (30); said container and said case having cooperating means (10, 11) for locating and immobilizing said cartridge in said case, said dispensing device (16, 32) being extended by an actuator rod (17) the free end of which has means (18) for temporarily connecting it to complementary means (23) at the free end of said plunger, packaging characterized in that said cartridge includes a leaf spring (19) exterior to said dispensing device (16, 32), an external free end of said actuator rod (17) has an enlargement (18) connected to said plunger (2) through which said leaf spring (19) applies traction to said actuator rod, an inside free end of said plunger has an inclined part (28) facing said cartridge forming a cam that cooperates with said leaf spring on insertion of a cartridge into said case to deploy said free end of said actuator rod and to enable insertion and retention of said enlargement at its end in a T-section groove (23) parallel to the axis of said cartridge and open at its ends and laterally.

2. Packaging according to claim 1 characterized in that the lips of said groove (23) are elastically deformable and clip said enlargement on said rod into said groove on said plunger as the result of pressure of a finger of a user on said plunger when a cartridge is first used.

3. Packaging according to claim 1 characterized in that said leaf spring is a circular arc shaped leaf spring (19) the free ends of which are braced against parallel abutments (20, 21) upstanding from a top wall of said container (6) and said actuator rod (17) passes freely through a central part of said leaf spring.

4. Packaging according to one of claims 1 to 3 characterized in that said dispensing device carried by said container is a suction-discharge pump (14) with non-return valves (15, 31).

5. Packaging according to one of claims 1 to 3 characterized in that said dispensing device carried by said container is a slide or other valve type closure device (32), a mobile bottom (7a) of said container being acted on at all times by a compression spring bearing (34) against a base (5a) of said case.

6. Replaceable cartridge for packaging according to one of claims 1 to 5 comprising a container (6) with a mobile bottom (7) and a top wall of which is attached to a dispensing device (16, 32) associated with a dispensing nozzle (31) and having an actuator rod adapted to be automatically connected to a plunger that is captive in a case receiving said cartridge, characterized in that said dispensing device includes an actuator rod a free end of which is protected by a circular arc shaped leaf spring (19) a central part of which has an opening through which said rod passes freely.

## Patentansprüche

1. Wiederbefüllbare Verpackung für den Vertrieb von Fluidsubstanzen, mit einem Gehäuse (1) in Form einer mit einer abnehmbaren Grundplatte verschlossenen Kapsel, durch die eine manuelle Eindrückvorrichtung (2) verläuft und durch die eine Verteilerdüse (30) bewegt werden kann; wobei der Innenraum des Gehäuses eine austauschbare Patrone (4) aufnimmt, die einen Behälter (6) in Form eines umgedrehten Topfes mit beweglichem Boden (7) enthält, dessen obere Fläche ein Verteilerelement (16, 32) trägt, dem eine Verteilerdüse (30) zugeordnet ist; wobei der Behälter und das Gehäuse zusammenwirkende Mittel (10,11) zur Positionierung und Einstellung der Patrone im Gehäuse aufweisen, wobei das Verteilerelement (16,32) durch einen Betätigungsstift (17) verlängert ist, dessen freies Ende Mittel zum vorübergehenden Verbinden (18) mit komplementären Mitteln (23) des freien Endes der Eindrückvorrichtung aufweist,
- wobei die Verpackung dadurch gekennzeichnet ist, daß die Patrone außerhalb des Verteilerelements (16, 32) ein Federplättchen (19) aufweist, daß das äußere freie Ende des Betätigungsstifts (17) einen Wulst (18) aufweist, der mit der Eindrückvorrichtung (2) verbunden ist und über den das Federplättchen (19) einen Zug auf den Betätigungsstift ausübt, während das innere freie Ende der Eindrückvorrichtung gegenüber der Patrone einen schrägen Abschnitt (28) in Form eines Nockens aufweist, der mit dem Federplättchen zusammen wirkt, wenn in das Gehäuse eine Patrone eingeführt wird, um das freie Ende des Betätigungsstifts zu lösen und das Einschieben und Halten seines Endwulsts in einer Rinne (23) mit T-Querschnitt, die zur Mittelachse der Patrone parallel ist und an ihren Enden sowie seitlich nach außen mündet, zu ermöglichen.

2. Verpackung nach Anspruch 1, dadurch gekennzeichnet, daß die Lippen der Rinne (23) elastisch verformbar sind und bei der Inbetriebnahme einer Patrone das Einrasten des Wulstes des Stifts in der Rinne der Eindrückvorrichtung durch Druck mit dem Finger des Benutzers auf die Eindrückvorrichtung sicherstellen.

3. Verpackung nach Anspruch 1, dadurch gekennzeichnet, daß das Federplättchen durch ein kreisbogenförmiges biegsames Plättchen (19) gebildet ist, dessen freie Enden sich gegen parallele Anschläge (20,21) abstützen, die von der oberen Wand des Aufnahmebehälters (6) vorstehen, wobei der Betätigungsstift (17) frei durch den Mittelteil des biegsamen Plättchens verläuft.

4. Verpackung nach einem der Ansprüche 1 bis 3, dadurch gekennzeichnet, daß das vom Behälter getragene Verteilerelement eine Saug-Förderpumpe (14) mit Rückschlagventilen (15, 31) ist.

5. Verpackung nach einem der Ansprüche 1 bis 3, dadurch gekennzeichnet, daß das vom Aufnahmebehälter getragene Verteilerelement ein Verschluß (32) des Schieber- oder Ventiltyps ist, wobei der bewegliche Boden (7a) des Behälters durch eine Druckfeder (34), die sich an der Grundplatte (5a) des Gehäuses abstützt, ständig vorbelastet ist.

6. Austauschbare Patrone für die Verpackung nach einem der Ansprüche 1 bis 5, die einen Behälter (6) mit beweglichem Boden (7) enthält, dessen obere Wand mit einem Verteilerelement (16, 32) fest verbunden ist, dem eine Verteilerdüse (31) zugeordnet ist und das einen Betätigungsstift aufweist, der mit einer Eindrückvorrichtung eines die Patrone aufnehmenden Gehäuses automatisch verbindbar ist, dadurch gekennzeichnet, daß das Verteilerelement einen Betätigungsstift enthält, dessen freies Ende durch eine kreisbogenförmiges Federplättchen (19) geschützt ist, dessem Mittelteil eine Öffnung für den freien Durchgang des Stifts aufweist.
